# FASCICULE DE BREVET EUROPEEN

(11) **EP 0 276 884 B1**
(45) Date de publication et mention de la délivrance du brevet: **15.04.1992**
(21) Numéro de dépôt: 88200089.6
(22) Date de dépôt: 20.01.1988
(51) Int. Cl.: G09G 1/16, G09G 1/00

(54) **Dispositif synthétiseur d'images**
Bildersynthetisiergerät
Device for synthesizing images

(30) Priorité: 27.01.1987 FR 8700917
(43) Date de publication de la demande: 03.08.1988
(73) Titulaire: PHILIPS COMPOSANTS, 92130 Issy les Moulineaux (FR); Philips Electronics N.V., 5621 BA Eindhoven (NL)
(72) Inventeur: Six, Jean-Claude Société Civile S.P.I.D., F-75007 Paris (FR)
(74) Mandataire: Caron, Jean

(56) Documents cités:
- WO-A-86/05910
- GB-A- 2 144 952
- US-A- 4 317 114

## Description

L'invention concerne un dispositif numérique synthétiseur d'images destiné notamment à gérer les recouvrements de plusieurs plans d'image décrits ligne par ligne selon un système de balayage de type télévision, associé à un microprocesseur et à au moins un générateur d'images qui engendre au moins une image en temps réel à partir d'une mémoire de pixels, dispositif comportant notamment un contrôleur pour gouverner le recouvrement d'une image de télévision par un plan d'image ou d'un plan d'images par un autre plan d'image .

Un tel dispositif est utilisé notamment dans des processeurs vidéo d'ordinateurs domestiques, des contrôleurs de tube à rayons cathodiques multi-images ou bien des processeurs vidéo pour disque-audionumérique interactif, dit CD-I.

Le but de l'invention est de fournir des moyens supplémentaires pour gérer le recouvrement d'une image par une autre. Des moyens pour ce faire sont connus du système de télétexte dit "Antiope". Dans ce système une matrice de caractères transmise numériquement peut être superposée à une image de télévision. Pour cela cette matrice est explorée en synchronisme avec le balayage de télévision par un compteur d'abscisse qui pointe successivement les caractères dans une mémoire de caractères, où l'un des bits de la description du caractère détermine si celui-ci est transparent ou non. Selon ce bit, l'image de télévision est affichée ou au contraire remplacée par la description du caractère pendant la durée de ce caractère. Ce système permet d'insérer des parties d'images (les caractères Antiope) engendrées par le dispositif dans une image (l'image de télévision) qui n'est pas engendrée par le dispositif. Le format des caractères superposés est fixé une fois pour toutes.

Lorsque les deux images à traiter sont toutes les deux engendrées par le dispositif, un autre moyen est divulgué par la demande de brevet FR-A- 2 569 020. Selon ce document les objets à représenter sont rangés dans des mémoires correspondant chacune à un degré de priorité, et on engendre dans une mémoire d'image une carte des pixels de l'image. Pour cela on recherche pour chaque position de pixel s'il y a un objet dans la mémoire de priorité maximale, auquel cas on l'affiche, sinon on recherche dans la mémoire présentant la priorité suivante et ainsi de suite. Il convient en outre durant le remplissage de la mémoire d'image par un objet, de rechercher pour chaque pixel si il ne correspond pas au début d'un autre objet dans un mémoire plus prioritaire, auquel cas on lira à partir de ce pixel le contenu de cette dernière mémoire.

Dans ce système, il est nécessaire de préparer à l'avance la mémoire d'image. Le processus de sa modification est trop long pour permettre d'en corriger le contenu entre une ligne de balayage et la suivante, et l'image est modifiée, pour créer des objets mobiles, au cours des retours de balayage de trame.

Le dispositif selon l'invention permet de faire varier au cours d'une ligne les priorités des différentes images et de modifier les priorités pendant le retour entre une ligne et la suivante, car très peu de données sont suffisantes pour obtenir cet effet.

Le dispositif selon l'invention est notamment remarquable en ce qu'il comporte un registre dit de régions contenant une série de mot comportant notamment une valeur d'abscisse, des moyens pour recharger ce registre à partir du générateur d'images pendant les retours de balayage de ligue, un compteur d'abscisse courante des pixels affichés, un compteur pointeur des mots du registre de région, un comparateur de valeur d'abscisse qui compare le contenu du compteur d'abscisse courante avec l'abscisse contenue dans le mot pointé dans le registre de région par le compteur des mots, et produit lorsqu'il y a identité un signal qui déclenche la mise en place d'un parmi au moins deux types prédéterminés de recouvrement des plans d'images, et incrémente le compteur des mots du re gistre de régions.

En outre le dispositif comporte avantageusement un registre dit des types de recouvrements, dans lequel sont définis au moins deux des susdits types prédéterminés de recouvrement et ce registre est divisé en plusieurs parties, une partie étant constituée par un premier jeu de bits contenu dans le registre de régions, une autre partie étant contituée par un deuxième jeu de bits de commande du contrôleur, le premier jeu de bits étant un code d'opération pouvant provoquer le changement d'un bit conditionnel, dit de régions, à chaque état duquel correspond un type de recouvrement défini par le deuxième jeu de bits.

Grâce à cette disposition qui associe un code d'opération à chacune des abscisses il est possible de réaliser à partir de chaque abscisse définie dans le registre des régions un type de recouvrement différent. Du fait que le registre de régions contient peu de données il peut être rechargé rapidement, et les moyens pour recharger le registre de régions sont avantageusement actifs pendant les retours de balayage de ligne.

En changeant par exemple les abscisses entre une ligne et la suivante, on peut décrire des fenêtres de recouvrements de forme quelconque. Si au contraire le registre est conservé inchangé, les bords latéraux des fenêtres sont des droites verticales.

En outre il est possible qu'un des types de recouvrement des plans d'images soit un recouvrement par une série de pixels dont la couleur reste constante entre deux signaux d'identité d'abscisse.

Un tel recouvrement engendre un domaine de couleurs dont le contour est déterminé par les abscisses indiquées à chaque ligne dans le registre de régions. Ainsi il est possible de créer un objet nouveau monochrone en supplément des images engendrées à partir des mémoires de pixels.

Dans le cas ou le générateur d'image engendre plusieurs images, ou bien s'il y a plusieurs générateurs d'image, il est possible d'appliquer le dispositif au recou vrement d'une de ces deux images par l'autre. Alors les mots du registre de régions comportent avantageusement l'indication de l'image concernée, afin de permettre le traitement de deux plans d'image avec un même registre de régions.

Au lieu d'utiliser un simple recouvrement d'une partie d'image par une autre, des effets plus complexes peuvent être obtenus si l'on dispose de plusieurs images dans le dispositif, lorsqu'un des type de recouvrement d'images consiste en un mélange pondéré des couleurs de deux images, et que les mots du registre de régions comportent une zone pour indiquer une valeur de pondération.

La description qui va suivre, en regard des dessins annexés, décrivant des exemples non limitatifs fera bien comprendre comment l'invention peut être réalisée.

La figure 1 est un schéma synoptique illustrant une application du dispositif selon l'invention.

La figure 2 est un schéma synoptique d'un dispositif selon l'invention.

La figure 3 représente schématiquement un écran d'affichage vidéo avec une fenêtre créée par le dispositif selon l'invention.

La figure 4 illustre le contenu d'un mot du registre de régions.

Dans la figure 1 le dispositif selon l'invention est indiqué par la référence 1. Il est utilisé en association avec un microprocesseur 24, lui-même relié par son bus avec un générateur d'images 2, 3, 4 qui engendre en temps réel c'est-à-dire en synchronisme avec un balayage par lignes successives du type télévision, des mots successifs dont chacun définit un pixel de l'image. Ce générateur est constitué ici d'un processeur maître 2 qui bâtit une image à partir d'éléments descriptifs d'objets mémorisés dans une mémoire de pixels 3 à laquelle il est relié par un bus 11, et d'un processeur esclave identique 2B associé à une mémoire 3B. Le processeur maître est en outre associé à un processeur graphique 4 qui est relié au bus principal et aussi au bus 11 de la mémoire, et soustraite certaines opérations répétitives pour augmenter la puissance du processeur maître. De tels processeurs sont décrits par exemple dans les documents FR-A- 2 569 020 et EP-A-0145046. Le processeur esclave est appelé ainsi uniquement parceque son horloge et sa synchronisation lui sont imposées par le processeur maître. Il engendre des images dont le contenu est indépendant de celles du processeur maître.

Le dispositif 1 engendre les composantes rouge, vert, bleu d'une image composite, sur trois sorties analogiques RGB, pour attaquer un téléviseur ou un moniteur équipé d'entrées vidéo pour les trois couleurs. Le dispositif traite plusieurs images en parallèle et finalement les combine en faisant des recouvrements ou des additions avec les valeurs de pixels, et ceci pixel par pixel. La commande du dispositif est faite par des octets de contrôle passant par les ports d'entrée de pixels durant des séquences de commande, pendant les périodes de retour de balayage.

Les deux flux d'entrée peuvent être traités de diverses façons pour engendrer de 1 à 3 images, selon le mode choisi. Le recouvrement d'images de télévision est commandé par le dispositif.

Le processeur maître 2 fournit au dispositif 1 des octets de données décrivant notamment les pixels d'une image via une connexion à 8 fils P0-7 et le rythme nécessaire pour la lecture de ces données est transmis par une connexion PCLK1. De façon semblable le processeur esclave 2B fournit les données pour une autre image via les connexions P8-15 et PCLK2.

La figure 2 représente plus en détail le contenu du dispositif 1 de la figure 1. Il est divisé en deux canaux à peu près identiques # 1 et # 2 correspondant chacun à au moins une image. Les éléments du canal # 2 qui correspondent à ceux du canal # 1 portent les mêmes références avec en plus un indice B.

Le dispositif comporte en entrée un multiplexeur 5 auquel sont amenés les octets de pixels en P0-7 et P8-15, et les horloges PCKL1-2. Dans le cas le plus simple les octets P0-7 sont exploités par le canal # 1 et les octets P8-15 sont exploités par le canal # 2. Mais on peut aussi croiser les entrées. On peut aussi envoyer 4 bits P8-11 vers le canal # 1, où ils sont associés à 4 bits P0-3 pour constituer 8 bits. On peut aussi utiliser l'ensemble des 16 bits pour un seul canal. D'autres combinaisons peuvent encore être imaginées facilement. C'est un mot appliqué à l'entrée MODE 1-2 qui programme le multiplexeur pour choisir une de ces combinaisons.

Les données issues du multiplexeur 5 transitent pour chaque voie par un circuit "latch" 8, 8b qui maintient la valeur des bits jusqu'à la validation des suivants.

Les données sont amenées aux décodeurs de couleur 15, 16, 15B, 16B dont les sorties sont appliquées à des multiplexeurs de sorties 18, 18B gouvernés par un contrôleur 19 de recouvrement de l'image par l'autre, et un registre de MODE. Ce dernier est constitué et relié de façon connue en informatique à la plupart des éléments de la figure pour mettre en place les différents modes de fonctionnement qui seront décrits plus loin. Il n'est pas représenté pour ne pas compliquer la figure. Pour la même raison, quelques interconnexions secondaires ne sont pas représentées.

Les sorties des multiplexeurs 18, 18b sont enfin amenées à un additionneur-convertisseur 22 qui additionne numériquement les images de deux canaux, puis convertit les données numériques en valeurs analogiques rouge, vert, bleu présentes sur les connexions respectivement R, G, B qui sont directement applicables aux étages vidéo d'un téléviseur ou d'un moniteur couleur. On pourrait aussi bien convertir d'abord les images en valeurs analogiques avec plusieurs convertisseurs, puis additionner ensuite ces valeurs analogiquement.

Deux circuits de pondération 20 , 20B gouvernés eux aussi par le contrôleur 19 fournissent chacun à l'additionneur 22 une valeur numérique dite de pondération par laquelle ce dernier multiplie les données d'amplitude de couleur de chaque canal avant de les additionner.

Dans le cas le plus simple, ces valeurs de pondération sont 1/0 ou 0/1 pour choisir respectivement l'image du canal # 1 ou celle du canal # 2. Mais d'autres valeurs intermédiaires, par exemple 0,5/0,5, fournissent à volonté un mélange des deux images, par exemple pour créer un effet de fondu-enchaîné.

En outre des signaux CLK de synchronisation de ligne d'image sont fournis par le processeur maître de la figure 1 à un circuit d'horloge interne 6 qui synchronise les fonctions du dispositif.

Les données d'entrée peuvent définir la couleur d'un pixel selon plusieurs procédés :
Dans un premier procédé, chaque pixel est défini par un jeu de 8 bits représentant un code de couleur. Ce jeu de bits est donc utilisé pour pointer une adresse dans une mémoire vive rapide qui fournit les valeurs de couleur. Un tel système, qui est appelé palette, et porte l'indication CLUT1 ou CLUT2 (Colour Look Up Table en langue anglaise), est référencé 15, 15B sur la figure 2.

Dans une variante chaque octet du canal #1 définit deux pixels avec 4 bits par pixel et la palette CLUT1 est divisée sous la commande du registre de MODE en deux blocs correspondant chacun à 4 bits d'adresse ce qui fournit deux images pouvant présenter chacune 16 couleurs différentes. Cette variante peut être utilisée pour fournir deux images différentes à la sorties du canal # 1.

Un autre procédé pour définir la couleur consiste, comme on le fait en télévision, à fournir séparément la luminance dite "Y" et deux différences de couleur dites U et V. En outre pour diminuer la quantité de données nécessaires on se contente de transmettre la différence D entre deux pixels successifs. La valeur absolue est donnée une fois au début de chaque ligne pour recaler les valeurs en cas d'erreur durant une ligne. Cette manière est appelée DYUV. Elle nécessite seulement un octet par pixel, les données Y, U et V étant codées chacune au moyen de quatre bits, et les données U et V étant transmises chacune sur quatre bits, dans un octet sur deux seulement, tour à tour. Un décodeur DYUV1 ou DYUV2 (référence 16, 16B) réalise le décodage dans ce procédé, qui est utilisé lorsqu'on traite des images naturelles aux couleurs subtiles.

Un troisième procédé utilisé dans le cas d'images de synthèse ordinaires, consiste à coder directement à l'entrée les couleurs rouge, vert, bleu (RVB direct) au moyen de 5 bits par couleur, plus 1 bit de transparence, ce qui constitue des mots de 16 bits. Par souci économique les entrées B0-7 et B8-15 sont utilisées ensemble et procurent donc seulement la capacité d'entrée pour une seule image. (Les deux processeurs 2 et 2B de la figure 1 travaillent en parallèle pour fournir chacun la moitié des bits). Cette image unique vient bien entendu s'ajouter à l'image de télévision extérieure.

Dans ce cas le code de couleur ne transite pas par un décodeur puisqu'il correspond directement au codage nécessaire à l'entrée des multiplexeurs de sortie. Toutefois, les décodages utilisés dans les autres procédés demandent un certain temps. Pour assurer le synchronisme des images "RVB direct" avec les images obtenues par les autres procédés, il faut donc les retarder. A cet effet, sont prévus deux registres à décalage "FIFO" (pour First In, First Out en langue anglaise) référencés 14, 14B, dont les sorties sont réunies pour fournir l'image unique. Pour compenser ces retards, dans le cas ou l'image du dispositif est associée à une image de télévision, un circuit extérieur du type dit PLL, asservi par la synchronisation de la télévision, fournit au dispositif une synchronisation générale qui est en avance sur celle de la télévision.

Les sorties des différents décodeurs de couleur sont reliées à des entrées du multiplexeur 18 ou 18B qui transmet l'un ou l'autre des signaux. En outre une entrée indiquée avec un zéro permet de supprimer en permanence l'image d'un canal. Des configurations variées peuvent être programmées en chargeant le registre de mode. Ce dernier groupe des bits définissant le mode du canal # 1 et du canal # 2, et les sources de données pour chaque canal. Les deux flux de données de chacun 8 bits en parallèle peuvent être combinés ou séparés. On définit des plans successifs ainsi qu'un arrière plan et un premier plan. Le canal # 1 est plutôt utilisé pour définir l'image de premier plan et peut être programmé pour trans mettre les données de l'une des manières suivantes :
- hors service
- une image à partir de DYUV1,
- une image à partir de la palette CLUT1
- deux images à partir de la palette CLUT1
- une image à partir de la palette CLUT2

Le canal # 2 est plutôt utilisé pour définir l'arrière plan et peut être programmé pour transmettre les données de l'une des manières suivantes :
- hors service
- une image à partir de DYUV2
- une image à partir de la palette CLUT2
- une image RVB directe, issue des registres FIFO

Le décodeur CLUT1 pouvant fournir deux images, c'est donc jusqu'à trois images qui peuvent être représentées par exemple sur l'écran d'un téléviseur en surimpression sur l'image du téléviseur. En outre un curseur déplaçable en premier plan peut être prévu. Il est engendré par un générateur 23 qui fournit à l'additionneur 22 un carré de 16×16 pixels définis chacun par un seul bit, et qui est toujours superposé à toute autre image lorsqu'il est présent. Les images engendrées sont donc combinées pour définir l'image finale en superposant jusqu'à 5 plans différents qui sont :
- le plan curseur
- un premier avant plan (canal #1)
- un deuxième avant plan (canal #1)
- un arrière plan (canal #2)
- le plan de l'image de télévision.

Une première fonction du dispositif consiste à définir quelle est la position relative de chaque plan intermédiaire.

Une deuxième fonction est de définir des zones transparentes dans les plans pour permettre de voir les plans situés derrière.

Ceci est fait par le contrôleur 19. La figure 3 donne un exemple très simple avec deux plans. Le plan avant F est transparent au niveau d'un rectangle au travers duquel apparait le plan arrière B.

Plusieurs procédés peuvent être utilisés pour créer de telles fenêtres transparentes. L'un d'eux a été mentionné plus haut à propos du mode RVB direct dans lequel un bit particulier définit la transparence.

Dans un procédé voisin plus universel mais plus compliqué à décoder, une couleur particulière a la signification : "transparent". Il s'agit d'une couleur définie par ses composantes rouge vert bleu. C'est donc à la sortie de la palette que l'on peut rechercher si cette couleur est présente. C'est la fonction des trois comparateurs "Comp" référencés 17, 170, 17B. Ces comparateurs vérifient à chaque pixel si la couleur correspond à une couleur prédéterminée, auquel cas le pixel est transparent. Les comparateurs délivrent alors un signal amené au contrôleur de recouvrement 19 qui programme le multiplexeur 18, 18B correspondant pour qu'il cesse de transmettre l'image pendant la durée d'affichage du pixel en question.

Dans le cas où le ou les plan(s) engendré(s) par le dispositif sont superposés à une image de télévision, une sortie VDS du contrôleur de recouvrement est relié à la broche adhoc de la prise péri-télévision du téléviseur pour assurer la commutation entre l'image de télévision et celle(s) issue(s) du dispositif.

Dans le cas du procédé DYUV la précision de la définition de couleur est insuffisante pour obtenir une comparaison fiable et le procédé de couleur transparente n'est pas utilisé.

La description qui précède concerne l'environnement de l'invention et a pour but de permettre une meilleure compréhension de cette dernière.

La transparence des plans peut aussi être contrôlée selon un mécanisme de codage dont le dispositif de mise en oeuvre constitue l'objet principal de la présente invention. Selon ce mécanisme, des points de transition sont définis durant chaque ligne de balayage et en ces points de transition le mode d'affichage change. La position horizontale de ces points, et la nature du changement d'affichage peuvent en outre être définies durant les retour de balayage.

Pour mettre en oeuvre ce mécanisme, un registre 13 de région est utilisé. Il est ainsi nommé parcequ'il permet de définir des régions dans l'image. Ce registre contient par exemple 8 mots de 24 bits. Un de ces mots est illustré à la figure 4. Il contient 4 bits CH0-3 qui représentent une action à entreprendre, 10 bits RL0-9 qui représentent une abscisse exprimée en nombre de pixels et 7 bits PA0-6 optionnels. Trois bits X sont inutilisés. Un compteur d'abscisse 7 (figure 2) lié à l'horloge interne 6 permet de savoir à chaque instant quel est dans la ligne le numéro du pixel en cours de traitement. En outre un compteur 10 pointe un mot du registre de régions. Ce compteur est réinitialisé à chaque retour de ligne. Un comparateur 12 reçoit d'une part l'abscisse courante à partir du compteur 7 et d'autre part l'abscisse inscrite dans les bits RL0-9 du mot pointé dans le registre de régions 13 par le compteur-pointeur 10. Les bits CH0-3 de ce mot sont en outre transmis au contrôleur 19 par la connexion 25.

Le comparateur 12 compare en permanence les deux abscisses et lorsqu'il y a identité des abscisses, il délivre sur la connexion 26 un signal qui est amené au contrôleur 19, lequel exécute l'action décrite par les bits CH0-3, et au pointeur 10 des mots du registre de région pour l'incrémenter. C'est donc une nouvelle abscisse qui est dorénavant comparée par le comparateur 12, avec une nouvelle action à entreprendre lors de l'identité des abscisses et ainsi de suite jusqu'au dernier mot, ou jusqu'à la fin de la ligne. Bien entendu il serait possible dans une variante de compter les abscisses image par image au lieu de ligne par ligne, toutefois cela accroîtrait inutilement la capacité nécessaire pour les registres.

Le contrôleur 19 des recouvrements comporte dans un registre au moins un bit dit "de région" . Dans le présent exemple il en comporte deux qui sont affectés chacun à un des canaux. Il pourrait aussi affecter ces bits aux images et en comporter trois puisque trois images peuvent être disponibles. D'une façon générale il peut en comporter autant que d'images à traiter. Parmi les différents modes possibles gouvernés par le contrôleur 19, un mode est choisi par programmation, par exemple à l'aide d'un jeu de 4 bits par plan, appelés bits T, chargés par le processeur maître au cours d'un temps de retour de balayage, et ces quatre bits indiquent la signification du bit de région. Un exemple indiquant différentes programmations possibles est indiqué par le tableau I qui concerne quatre bits T10-13 contenus dans un registre du contrôleur 19 et concernant le premier avant plan. Il existe bien entendu deux autres groupes de quatre bits concernant chacun un des autres plans.

On appelle :
BR : le bit de région
BT : le bit n^{o}16 indiquant la transparence en mode RVB direct
CT : le bit délivré par les comparateurs de couleur transparente.

**Tableau I**

| Contenu des bits | | | | Condition pour que le pixel soit transparent. |
|---|---|---|---|---|
| T13 | T12 | T11 | T10 | |
| 0 | 0 | 0 | 0 | aucune : tous les pixels sont transparents |
| 0 | 0 | 0 | 1 | CT est haut |
| 0 | 0 | 1 | 0 | BT est haut |
| 0 | 0 | 1 | 1 | BR # 1 est haut |
| 0 | 1 | 0 | 0 | BR # 2 est haut |
| 0 | 1 | 0 | 1 | BR # 1 ou CT est haut |
| 0 | 1 | 1 | 0 | BR # 2 ou CT est haut |
| 1 | 0 | 0 | 0 | aucune : aucun pixel transparent |
| 1 | 0 | 0 | 1 | CT est bas |
| 1 | 0 | 1 | 0 | BT est bas |
| 1 | 0 | 1 | 1 | BR # 1 est bas |
| 1 | 1 | 0 | 0 | BR # 2 est bas |
| 1 | 1 | 0 | 1 | BR # 1 ou CT est bas |
| 1 | 1 | 1 | 0 | BR # 2 ou CT est bas. |

On voit qu'avec un tel procédé, les possibilités sont très grandes puisqu'on peut tenir compte ou non de chacun des bits BR#1, BR#2, BT, CT disponibles. En outre il est possible que deux plans soient ensemble non transparents, mais avec une pondération qui fournit un mélange des deux images.

Un exemple indiquant différentes actions commandées par les bits CHO-3 du mot pointé dans le registre de régions est fourni par le tableau II suivant :

| Contenu des 4 bits : | | | | Action à entreprendre |
|---|---|---|---|---|
| 0 | 0 | 0 | 0 | Fin des changements pour la ligne en cours |
| 1 | 0 | 0 | 0 | Bit de région mis à zéro. |
| 1 | 0 | 0 | 1 | Bit de région mis à un. |
| 0 | 1 | 0 | 0 | Modifier pondération canal # 1 |
| 0 | 1 | 1 | 0 | Modifier pondération canal # 2 |
| 1 | 1 | 0 | 0 | Bit de région mis à zéro + modifier pondération canal #1 |
| 1 | 1 | 1 | 0 | Bit de région mis à zéro + modifier pondération canal #2 |
| 1 | 1 | 0 | 1 | Bit de région mis à un + modifier pondération canal #1 |
| 1 | 1 | 1 | 1 | Bit de région mis à un + modifier pondération canal #2 |

Lorsqu'une action concerne un des bits de région du contrôleur, celui des deux qui est concerné est défini par l'un des bit optionnels des mots du registre de région (PA6).

Lorsque l'action concerne une pondération, la nouvelle pondération est indiquée par d'autres bits optionnels (PAO-5). Ainsi l'ensemble des bits CHO-3 du mot de région et des bits T constitue un registre des types de recouvrement dans lequel sont définis au moins deux types prédéterminés de recouvrement des plans.

Dans une variante simplifiée au maximum, ce registre peut ne pas exister : il est alors défini une fois pour toutes dans le contrôleur 19 que, par exemple si le bit de régions est à zéro, le pixel concerné est transparent, et vice et versa.

Dans une autre variante intermédiaire l'action à entreprendre peut être définie directement par un groupe de bits dans les mots du registre de régions. Alors le registre des types est tout entier contenu dans le registre de régions.

Bien entendu les possibilités maximales sont offertes par la variante préférée décrite plus haut, combinant les bits CH du registre de régions et les bits T du contrôleur
Le canal # 1 étant commandé par un seul bit de région, dans le cas ou la palette CLUT1 fournit deux images de premier plan, ces dernières sont affectées ensemble. Ceci n'empêche pas qu'il y ait des différences entre les transparences de ces deux premiers plans si l'on prévoit des conditions d'interprétation (tableau I) du bit de région différentes pour chacun de ces deux plans.

Les 8 mots du registre de régions sont en pratique groupés en 2×4, chacun des groupes de quatre s'adressant à un canal. On peut donc définir deux fenêtres (soit 4 transitions) par plan. Mais du fait que le code d'opération contient le canal à affecter, chaque mot peut aussi s'adresser indifféremment à un canal ou à l'autre. On peut donc par exemple utiliser les 8 mots du registre de région pour le même canal, ce qui permet d'y définir 4 fenêtres. Dans tous les cas l'ensemble des transitions de l'ensemble des plans, c'est-à-dire de l'image affichée, est égale au nombre de régions (tout au moins en ce qui concerne l'action du contrôleur de région).

Dans l'exemple présenté par la figure 3, une région concernant le canal # 1 (premier plan) est un rectangle dans lequel on a la transparence et hors duquel on a par exemple le mode DYUV. A l'abscisse X1 on entre dans la région transparente et le plan B correspondant au canal # 2 est visible. En arrivant à l'abscisse X2 inscrite dans le deuxième mot du registre de région, le bit de région change et on revient à l'affichage du plan F. On pourrait imaginer par exemple que, dans ce rectangle, un deuxième bit de région concernant le canal # 2 c'est-à-dire l'arrière plan y définisse un cercle transparent au travers duquel on verrait l'image de télévision. A droite de la figure est indiquée une zone qui représente les périodes de retour de ligne. Pendant ces périodes, il est possible de recharger le registre de régions. Tant qu'on ne change pas les mots du registre de régions, les mêmes actions sont répétées à chaque ligne , ce qui engendre des dessins à contours rectangulaires. Ainsi pour créer la fenêtre rectangulaire représentée sur la figure 3, il est seulement nécessaire d'effectuer un premier chargement (deux mots) durant la période To à la ligne précédant celle où se produit le début de la fenêtre et un deuxième chargement (deux mots) durant la période T3. Ainsi quatre mots suffisent pour créer une telle fenêtre. En outre, en changeant le contenu des mots de région lors de chaque retour de ligne, il est possible d'engendrer des formes de contour complexes. Les mots correspondants peuvent être préparés à l'avance par le générateur d'images 2, 3, 4 et lus au moment opportun ( par exemple To, T3). En particulier durant les retour de trame, le logiciel peut mettre à jour des zones de mémoire destinées à etre lues ensuite lors des retours de ligne, de façon à obtenir des transitions mobiles d'une image à l'autre. On peut ainsi engendrer des effets de balayage ou des fenêtres mobiles. La forme des dessins,leurs déplacements, les transitions sont entièrement sous le contrôle du logiciel.

Il est aussi possible d'imaginer encore d'autres utilisations des régions : en augmentant le nombre de conditions d'interprétations des bits BR, BT, CT (ce qui nécessite 5 bits au lieu de 4 dans le tableau I) on ouvre de nouvelles possibilités telles que par exemple "le pixel a une couleur prédéterminée, quel que soit son code de couleur, si BR est haut". Ainsi le dispositif avec le registre de régions permet de recouvrir une partir de ligne par une série de pixels dont la couleur reste constante entre deux signaux d'identité d'abscisse du comparateur 12, ce qui crée des objets supplémentaires monochromes de forme quelconque et éventuellement mobiles.

Les données pour recharger le registre de région 13 et reprogrammer éventuellement le controleur 19 sont introduites dans le dispositif par les mêmes entrées P0-7 et/ou P8-15 que les pixels. Ces entrées sont en effet inutilisées pendant les retours de balayage, puisque les pixels sont transmis en temps réel, c'est-à-dire pendant les périodes d'aller du balayage. Les entrées WR1 et WR2 servent à indiquer au multiplexeur 5 d'entrée qu'il s'agit de telles données et non plus de pixels d'image.

Pendant les retours de balayage ligne il est possible de fournir au dispositif 1 (à la même cadence que celle des pixels pendant l'aller) au moins 64 octets : on pourrait donc recharger une vingtaine de mots de 24 bits dans le registre de régions. En pratique les possibilités du système sont accrues si on profite des périodes de retour pour recharger aussi d'autres registres. C'est pourquoi on a volontairement limité à 8 mots la capacité du registre de régions.

Pendant les retours de ligne il est aussi prévu de recharger :
- le registre de mode. Ceci permet par exemple d'avoir dans le haut d'une image une partie en couleurs subtiles obtenues via un décodeur DYUV, et dans le bas une partie d'image synthétique de sous-titrage obtenue en mode RVB directe.
- le contenu d'une palette. Selon la capacité de la palette qui dépend du mode choisi il est possible de recharger toute la palette ou seulement un fraction de palette. Dans tous les cas ceci permet d'obtenir qu'un même code de couleur produise une couleur qui evolue entre le haut et le bas de l'image.
- Tout ce qui définit le curseur dans le générateur 23, c'est-à-dire un groupe de 32 octets définissant 16×16 pixels, une couleur (4 bits) et des coordonnées X,Y. Ainsi il est possible d'avoir plusieurs curseurs différents dans une même image.

Les mots issus du processeur 2 ont 32 bits. On les introduit dans le système 1 par moitiés c'est-à-dire par 16 bits à la fois sur les entrées P0-7 et P8-15 ensemble. Dans ces mots, quatre bits par exemple définissent l'opération à réaliser, c'est-à-dire en général le registre destinataire de l'information, et les 28 autres bits représentent ladite information elle-même.

Il est en outre également prévu de recharger des registres dans les processeurs 2, 2B de la figure 1 pendant les retours de ligne. On peut par exemple :
- engendrer une interruption dans le processeur 24
- recharger l'adresse à laquelle le processeur 2, ou 2B lit une image dans la mémoire 3 ou 3B, ce qui permet de changer d'image entre deux lignes successives.
- changer des données semi-permanentes comme la couleur du cadre monochrome qui éventuellement entoure l'image.

Bien entendu l'exemple donné ici avec deux canaux #1 et #2 peut être aisément étendu à un nombre quelconque de canaux, à condition de prévoir plusieurs bits au lieu du seul bit PA6, ou bien plusieurs registres de régions.

## Revendications

1. Dispositif numérique synthétiseur d'images destiné notamment à gérer les recouvrements de plusieurs plans d'images décrits ligne par ligne selon un système de balayage de type télévision, associé à un microprocesseur (24) et à au moins un générateur d'image (2) qui engendre au moins une image en temps réel à partir d'une mémoire de pixels (3), dispositif comportant notamment un contrôleur (19) pour gouverner le recouvrement d'une image de télévision par un plan d'image ou d'un plan d'image par un autre plan d'image, caractérisé en ce qu'il comporte un registre (13) dit de régions contenant une série de mots comportant notamment une valeur d'abscisse (RL09), des moyens (5, 8) pour recharger ce registre à partir du générateur d'images pendant les retours de balayage de ligne, un compteur (7) d'abscisse courante des pixels affichés, un compteur (10) pointeur des mots du registre de régions, un comparateur (12) de valeur d'abscisse qui compare le contenu du compteur (7) d'abscisse courante avec l'abscisse contenue dans le mot pointé dans le registre de régions par le compteur des mots, et fournit au contrôleur (19), lorsqu'il y a identité, un signal qui commande la mise en place par le contrôleur d'un parmi au moins deux types prédéterminés de recouvrement des plans d'image, et incrémente le compteur (10) des mots du registre de régions.

2. Dispositif selon la revendication 1, caractérisé en ce qu'il comporte un registre dit des types de recouvrement, dans lequel sont définis au moins deux des susdits types prédéterminés de recouvrement.

3. Dispositif selon la revendication 2, caractérisé en ce que le registre des types de recouvrement est divisé en plusieurs parties, une partie étant constituée par un jeu de bits (CH) contenus dans le registre (13) de régions, une autre partie étant constitué par un jeu de bits (T) de commande du contrôleur (19), le premier jeu de bit (CH) étant un code d'opération pouvant provoquer le changement d'un bit conditionnel, dit de région, à chaque état duquel correspond un type de recouvrement défini par le deuxième jeu de bits (T).

4. Dispositif selon l'une quelconque des revendications précédentes, caractérisé en ce que les moyens pour recharger le registre de régions sont actifs pendant les retours de balayage de ligne.

5. Dispositif selon l'une quelconque des revendications précédentes, caractérisé en ce que, dans une voie d'entrée (P0-15) de pixels, par où transitent habituellement les codes de couleur des pixels successifs, est inséré un démultiplexeur (5) qui permet d'amener les données présentes sur ladite entrée vers le registre de régions (13) pendant au moins une partie des retours de balayage.

6. Dispositif selon l'une quelconque des revendications précédentes, caractérisé en ce qu'un des types de recouvrement des plans d'image est un recouvrement par une série de pixels dont la couleur reste constante entre deux signaux d'identité d'abscisse.

7. Dispositif selon l'une quelconque des revendications précédentes, dont le système générateur d'images engendre plusieurs images, caractérisé en ce que les mots du registre de région comportent l'indication de l'image concernée (PA6), afin de permettre le traitement de deux plans d'image avec un même registre (13) de régions.

8. Dispositif selon la revendication 7, dans lequel un des types de recouvrement d'images consiste en un mélange pondéré des couleurs des deux images, caractérisé en ce que les mots du registre de région comportent une zone pour indiquer une valeur de pondération.

## Claims

1. A digital picture synthesizing device intended particularly for controlling the overlays of a plurality of picture planes written line by line in accordance with a television-type scanning system, associated with a microprocessor (24) and with at least one picture generator (2) which generates at least one picture in real time from a pixel memory (3), the device in particular comprising a controller (19) for controlling the overlay of a television picture with a picture plane or of a picture plane with another picture plane, characterised in that it comprises a regions register (13) containing a series of words comprising in particular an abscissa value (RL09), means (5, 8) for reloading said register from the picture generator during the line flyback intervals, a counter (7) of the current abscissa of the displayed pixels, a pointer counter (10) for the words in the regions register, an abscissa value comparator (12) which compares the content of the current abscissa counter (7) with the abscissa contained in the word indicated in the regions register by the word counter, and which in the case of quality supplies the controller (19) with a signal controlling the set-up by the controller of one of at least two predetermined types of overlay of picture planes, and increments the word counter (10) of the regions register.

2. A device as claimed in Claim 1, characterised in that it comprises a types-of-overlay register, in which at least two of said predetermined types of overlay are defined.

3. A device as claimed in Claim 2, characterised in that the types-of-overlay register is divided into a plurality of sections, one section being constituted by a set of bits (CH) contained in the regions register (13), another section being constituted by a set of control bits (T) from the controller (19), the first set of bits (CH) being an operation code for causing a conditional bit, called the region bit, to be changed, each state of of said region bit corresponding to a type of overlay defined by the second set of bits (T).

4. A device as claimed in any one of the preceding claims, characterised in that the means for reloading the regions register are active during the line flyback intervals.

5. A device as claimed in any one of the preceding claims, characterised in that a demultiplexer (5) is arranged in a pixels input channel (P0-15) which normally conveys the colour codes of the successive pixels, which demultiplexer enables the data present on said input to be routed to the regions register (13) during at least a part of the flyback intervals.

6. A device as claimed in any one of the preceding Claims, characterised in that one of the types of picture plane overlay is an overlay with a series of pixels hose colour remains constant between two abscissa-equality signals.

7. A device as claimed in any one of the preceding Claims, whose picture generator system generates a plurality of pictures, characterised in that the words of the region register comprise the indication of the relevant picture (PA6) in order to allow two picture planes to be processed with the same regions register (13).

8. A device as claimed in Claim 7, in which one of the types of picture overlay consists of a weighted mixture of the colours of the two pictures, characterised in that the words of the region register comprise a field for indicating a weighting value.

## Patentansprüche

1. Digitale Bildsynthesatoranordnung insbesondere zum Steuern der Abdeckungen mehrerer im Zeilenabtastverfahren vom Fernsehtyp erstellten Bildebenen, wobei dieser Anordnung ein Mikroprozessor (24) und wenigstens ein Bildgenerator (2) zugeordnet sind, der wenigstens ein in Echtzeit aus einem Bildelementspeicher (3) herrührendes Bild erzeugt, und die Anordnung insbesondere eine Steuerstufe (19) zum Steuern der Abdeckung eines Fernsehbildes mit einer Bildebene oder einer Bildebene mit einer anderen Bildebene umfaßt,
dadurch gekennzeichnet, dall sie ein sog. Gebietsregister, das eine Reihe von Wörtern mit insbesondere einem Abszissenwert (RL09), Mittel (5, 8) zum Wiederaufladen dieses Registers aus einem Bildgenerator für die Dauer der Horizontairückläufe, einen Zähler (7) der laufenden Abszisse der angezeigten Bildelemente, einen Anzeigerzähler (10) zum Zählen der Wörter des Gebietsregisters, und einen Abszissenwertkomparator (12) enthält, der den Inhalt des Zählers (7) der laufenden Abszisse mit der ununterbrochenen Abszisse in dem im Gebietsregister vom Wörterzähler angezeigten Wort vergleicht und der Steuerstufe (19) bei Gleichheit ein Signal zuführt, das die Anbringung eines von mindestens zwei vorgegebenen Bildebenenabdeckungstypen steuert und den Zähler (10) der Wörter des Gebietsregisters erhöht.

2. Anordnung nach Anspruch 1,
dadurch gekennzeichnet, daß sie ein sog. Abdeckungstypenregister enthält, in dem wenigstens Zwei der vorgenannten vorgegebenen Abdeckungstypen bestimmt sind.

3. Anordnung nach Anspruch 2,
dadurch gekennzeichnet, daß das Abdeckungstypenregister in mehrere Abschnitte verteilt ist, wobei ein Abschnitt aus einer im Gebietsregister (13) enthaltenen Bitzahl (CH) zusammengesetzt ist, ein anderer Abschnitt aus einer Steuerbitzahl (T) der Steuerstufe (19) besteht, wobei die erste Bitzahl (CH) ein Betriebscode ist, der die Änderung eines sog. konditionellen Gebietsbits auslösen kann, von dem jedem Zustand ein von der zweiten Bitzahl (T) bestimmter Abdeckungstyp entspricht.

4. Anordnung nach einem der vorangehenden Ansprüche, dadurch gekennzeichnet, daß die Mittel zum Wiederaufladen des Gebietsregisters für die Dauer des Zeilenrücklaufsaktiv sind.

5. Anordnung nach einem der vorangehenden Ansprüche, dadurch gekennzeichnet, daß ein Bildelement-Eingangsweg (P0-15), über den üblicherweise die Farbcodes der aufeinanderfolgenden Bildelemente befördert werden, in einen Demultiplexer (5) aufgenommen wird, der das Zuleiten der am erwähnten Eingang vorliegenden Daten zum Gebietsregister (13) für die Dauer wenigstens eines Teils des Rücklaufs ermöglicht.

6. Anordnung nach einem der vorangehenden Ansprüche, dadurch gekennzeichnet, daß einer der Abdekkungstypen der Bildebenen eine Abdeckung durch eine Bildelementreihe mit einer konstantbleibenden Farbe zwischen zwei Abszissenidentitätssignalen ist.

7. Anordnung nach einem der vorangehenden Ansprüche, deren Bildgeneratorsystem mehrere Bilder erzeugt, dadurch gekennzeichnet, daß die Wörter des Gebietsregisters die betreffende Bildanzeige (PA6) enthält, um die Bearbeitung von zwei Bildebenen mit demselben Gebietsregister (13) zu ermöglichen.

8. Anordnung nach Anspruch 7, in der einer der Bildabdeckungstypen aus einer gewichteten Mischung der Farben der beiden Bilder besteht, dadurch gekennzeichnet, daß die Wörter des Gebietsregisters eine Zone zum Anzeigen eines Gewichtungswertes enthalten.
